# FASCICULE DE BREVET EUROPEEN

(11) **EP 1 727 171 B1**
(45) Date de publication et mention de la délivrance du brevet: **23.12.2009**
(21) Numéro de dépôt: 06290686.2
(22) Date de dépôt: 28.04.2006
(51) Int. Cl.: H01H 13/02

(54) **Appareillage électrique comprenant une touche de commande lumineuse**
Elektrisches Schaltgerät inklusivee Steuertaste mit Beleuchtung
Electric device comprising an illuminating control key

(30) Priorité: 25.05.2005 FR 0505253
(43) Date de publication de la demande: 29.11.2006
(73) Titulaire: Legrand France, 87000 Limoges (FR); Legrand SNC, 87000 Limoges (FR)
(72) Inventeur: Belet, Tony, 87000 Limoges (FR); Janicot, Laurent, 87110 Solignac (FR); Maneyrol, Emmanuel, 87120 Sainte Anne Saint Priest (FR); Mourgaud, Jean-François, 87220 Feytiat (FR)
(74) Mandataire: Orsini, Fabienne

(56) Documents cités:
- EP-A- 0 655 758
- EP-A- 1 389 788
- US-A- 3 766 350
- US-A- 4 357 511
- US-A- 5 285 038

## Description

### DOMAINE TECHNIQUE AUQUEL SE RAPPORTE L'INVENTION

La présente invention concerne de manière générale les appareillages électriques qui comprennent un quelconque mécanisme d'appareillage, tel que par exemple un mécanisme d'interrupteur ou de prise de courant commandée, rapporté dans une boîte à encastrer dans une paroi quelconque, dans un boîtier ou dans une goulotte électrique à rapporter en saillie d'une telle paroi.

Elle concerne en particulier un appareillage électrique comprenant au moins une touche de commande accessible à l'usager pour l'actionnement d'au moins un mécanisme d'appareillage, et des moyens d'éclairement propres à l'éclairage d'une zone de façade dudit appareillage.

L'invention trouve une application particulièrement avantageuse dans la réalisation d'un interrupteur électrique à fonction lumineuse.

### ARRIERE-PLAN TECHNOLOGIQUE

On connaît déjà des documents FR 2 790 865, GB 2 083 708 et EP 1 467 387 des appareillages électriques du type précité qui intègrent une fonction lumineuse pour être repérés dans une pièce sombre et/ou indiquer à l'usager leur état de fonctionnement (ouvert ou fermé).

Dans ces appareillages électriques déjà connus, les moyens d'éclairement comprennent une source lumineuse (une diode ou une ampoule à filaments) disposées à l'intérieur du boîtier d'appareillage pour éclairer directement ou indirectement la touche de commande accessible à l'usager.

Cette source lumineuse est montée sur un support dédié et est raccordée électriquement au mécanisme d'appareillage.

En outre, dans ces appareillages électriques déjà connus, les moyens d'éclairement comprennent des moyens de guidage ou de réflexion de la lumière embarqués dans la touche de commande ou positionnés juste en dessous de cette touche de commande. Ces moyens de guidage ou de réflexion permettent soit de guider la lumière émise par la source lumineuse, soit d'accentuer le pouvoir lumineux de la source lumineuse sur une zone précise de la touche de commande.

De tels appareillages électriques présentent plusieurs inconvénients.

Tout d'abord, les moyens d'éclairement de ces appareillages électriques sont complexes à monter dans le boîtier d'appareillage et ils ne sont pas accessoirisables.

En outre, dans de tels appareillages, la source lumineuse des moyens d'éclairement est difficilement accessible dans le boîtier d'appareillage. Ainsi, il est notamment difficile de récupérer une partie substantielle du flux lumineux émis par la source lumineuse pour la guider jusqu'à la touche de commande ou la plaque enjoliveur afin d'obtenir un éclairage correct de celle-ci.

Enfin, on connaît du document EP 0 655 758, un bouton-poussoir comprenant une double enveloppe moulée dans deux matériaux différents, un matériau opaque et un matériau conducteur de lumière de sorte qu'une partie de la paroi du bouton forme un guide de lumière pour un flux lumineux provenant d'une diode agencée de manière à émettre un flux lumineux sur la partie arrière du bouton.

### OBJET DE L'INVENTION

Afin de remédier aux inconvénients précités de l'état de la technique la présente invention propose un appareillage électrique selon les caractéristiques de la revendication 1.

Avantageusement, dans l'appareillage électrique selon l'invention, les moyens d'éclairement peuvent être accessoirisés du fait qu'ils sont totalement embarqués (moyens de montage y compris) sur la touche de commande de l'appareillage. Grâce aux moyens de montage prévus dans la touche, le montage de ces moyens d'éclairement sur la touche est aisé.

D'autres caractéristiques non limitatives et avantageuses de l'appareillage selon l'invention sont les suivantes :
- lesdits moyens d'éclairement sont rapportés sur la face arrière de la touche de commande ;
- lesdits moyens d'éclairement sont logés dans l'épaisseur de la touche de commande ;
- la face arrière de la touche de commande porte des pinces qui enserrent ledit guide optique et ladite source lumineuse assemblés ;
- les pinces viennent de formation avec la touche de commande par moulage d'une matière plastique ;
- ladite touche de commande comprend une façade pourvue d'une fenêtre allongée qui s'étend en regard d'une partie de diffusion de lumière du guide optique ;
- ledit guide optique est réalisé en matière plastique moulée comme du polycarbonate transparent ou du polymétacrylate de méthyle acrylonitrile transparent ;
- ladite source lumineuse comprend des diodes électroluminescentes raccordées à un circuit imprimé ;
- ledit guide optique comporte des moyens de montage d'une plaque support dudit circuit imprimé ;
- ledit circuit imprimé est alimenté en courant par des conducteurs électriques connectés aux bornes de connexion du mécanisme d'appareillage ;
- ledit circuit imprimé est alimenté en courant par des accumulateurs d'énergie logés dans ladite touche de commande ; et
- ledit circuit imprimé est alimenté en courant par un système à induction.

### DESCRIPTION DETAILLEE D'UN EXEMPLE DE REALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue schématique éclatée en perspective de la touche de commande et des moyens d'éclairement de l'appareillage électrique selon l'invention ; et
- la figure 2 est une vue assemblée de dessous de la figure 1.

Sur les figures 1 et 2, on a représenté une partie d'un appareillage électrique qui comprend au moins une touche de commande 130 accessible à l'usager pour l'actionnement d'au moins un mécanisme d'appareillage (non représenté) tel qu'un mécanisme d'interrupteur ou de va-et-vient.

La touche de commande 130 est ici une touche un module qui présente une forme rectangulaire avec paroi de façade plane bordée par un rebord 131 périphérique. Ce rebord 131 comporte sur deux côtés opposés des encoches 131A pour le montage par encliquetage de la touche de commande 130 sur un entraîneur (non représenté) destiné à l'actionnement du mécanisme d'appareillage correspondant. En outre, la paroi de façade de la touche de commande 130 comporte une fenêtre 132 allongée rectiligne qui débouche en face avant 130A.

Cet appareillage électrique présente une fonction lumineuse de façon à être visible dans la pénombre ou d'indiquer à un usager l'état de fonctionnement de l'appareillage (ouvert ou fermé).

À cet effet, l'appareillage électrique selon l'invention comporte des moyens d'éclairement 200 propre à l'éclairage d'une zone de façade de cet appareillage.

Avantageusement, comme le montrent les figures 1 et 2, ces moyens d'éclairement 200 sont embarqués sur la touche de commande 130 et sont adaptés à éclairer une zone de celle-ci. À cet effet la touche de commande 130 comporte des moyens de montage 133,134 desdits moyens d'éclairement 200.

En particulier, lesdits moyens d'éclairement 200 sont rapportés sur la face arrière 130B de la paroi de façade plane de la touche de commande 130. Ils sont logés dans l'épaisseur de cette touche.

La face arrière 130B de ladite paroi plane et la face intérieure du rebord 131 forment un logement qui accueille les moyens d'éclairement 200.

Ici, lesdits moyens d'éclairement comprennent une source lumineuse et un guide optique 210 apte à guider le flux lumineux émis par ladite source lumineuse jusqu'à la zone de ladite touche de commande 130 à éclairer. Ici le guide optique 210 guide le flux lumineux en direction de la fenêtre 132 allongée de la touche de commande 130 pour former un trait lumineux sur la face avant 130A de la paroi de façade de la touche de commande 130.

La source lumineuse comprend préférentiellement une ou plusieurs diodes électroluminescentes (non représentées) raccordées à un circuit imprimé alimenté en courant soit par des conducteurs électriques connectés aux bornes de connexion du mécanisme d'appareillage de l'appareillage électrique, soit par des accumulateurs d'énergie, tels que des piles, logés dans ladite touche de commande, soit par un système à induction.

Le guide de lumière 210 est ici de forme rectangulaire, il comporte une partie de diffusion 211 qui s'étend en regard de la fenêtre allongée 132 de la touche de commande 130.

Le guide optique 210 supporte la plaque support 220 dudit circuit imprimé de façon que les diodes électroluminescentes connectées audit circuit imprimé soient tournées vers lui. L'ensemble de la plaque support 220 et du guide optique 210 est monté sur la face arrière 130B de la paroi de façade de la touche de commande 130.

Pour ce montage, préférentiellement, celle-ci comprend sur sa face arrière 130B des pinces 133,134 adaptées à enserrer ledit guide optique 210 et ladite source lumineuse assemblés. Avantageusement, lesdites pinces 133,134 viennent de formation avec la touche de commande 130 par moulage d'une matière plastique.

Ainsi l'installateur monte aisément par encliquetage lesdits moyens d'éclairement sur ladite touche de commande.

Avantageusement, le guide optique 210 est réalisé en matériau plastique moulé comme du polycarbonate transparent ou du polymétacrylate de méthyle acrylonitrile transparent.

## Revendications

1. Appareillage électrique comprenant au moins une touche de commande (130) accessible à l'usager pour l'actionnement d'au moins un mécanisme d'appareillage, et des moyens d'éclairement (200) propres à l'éclairage d'une zone de ladite touche de commande, lesdits moyens d'éclairement (200) comprenant une source lumineuse et un guide optique (210) adapté à guider le flux lumineux émis par la source lumineuse jusqu'à ladite zone à éclairer, **caractérisé en ce que** le guide optique (210) est distinct de ladite touche de commande (130), **en ce que** ladite touche de commande présente une paroi de façade bordée par un rebord (131) périphérique, la face arrière (130B) de ladite paroi de façade et la face intérieure dudit rebord (131) de ladite touche de commande (130) formant un logement qui accueille lesdits moyens d'éclairement (200), et **en ce que** ladite touche de commande comporte dans ledit logement des moyens de montage pour rapporter lesdits moyens d'éclairement derrière la face arrière (130B) de ladite paroi de façade de la touche de commande.

2. Appareillage selon la revendication 1, **caractérisé en ce que** lesdits moyens d'éclairement (200) sont rapportés sur la face arrière de la touche de commande (130).

3. Appareillage selon l'une des revendications 1 ou 2, **caractérisé en ce que** lesdits moyens d'éclairement (200) sont logés dans l'épaisseur de la touche de commande (130).

4. Appareillage selon la revendication 1, **caractérisé en ce que** la face arrière de la touche de commande (130) porte des pinces (133,134) qui enserrent ledit guide optique (210) et ladite source lumineuse assemblés.

5. Appareillage selon la revendication 4, **caractérisé en ce que** les pinces (133,134) viennent de formation avec la touche de commande par moulage d'une matière plastique.

6. Appareillage selon l'une des revendications 1 à 5, **caractérisé en ce que** ladite touche de commande (130) comprend une façade pourvue d'une fenêtre allongée (132) qui s'étend en regard d'une partie de diffusion (211) de lumière du guide optique (210).

7. Appareillage selon l'une des revendications 1 à 6, **caractérisé en ce que** ledit guide optique (210) est réalisé en matière plastique moulée comme du polycarbonate transparent ou du polymétacrylate de méthyle acrylonitrile transparent.

8. Appareillage selon l'une des revendications 1 à 7, **caractérisé en ce que** ladite source lumineuse comprend des diodes électroluminescentes raccordées à un circuit imprimé.

9. Appareillage selon la revendication 8, **caractérisé en ce que** ledit guide optique (210) comporte des moyens de montage d'une plaque support (220) dudit circuit imprimé.

10. Appareillage selon l'une des revendications 8 ou 9, **caractérisé en ce que** ledit circuit imprimé est alimenté en courant par des conducteurs électriques connectés aux bornes de connexion du mécanisme d'appareillage.

11. Appareillage selon l'une des revendications 8 ou 9, **caractérisé en ce que** ledit circuit imprimé est alimenté en courant par des accumulateurs d'énergie logés dans ladite touche de commande.

12. Appareillage selon l'une des revendications 8 ou 9, **caractérisé en ce que** ledit circuit imprimé est alimenté en courant par un système à induction.

## Claims

1. Electrical equipment comprising at least one user-accessible control key (130) for actuating at least one equipment mechanism, and lighting means (200) suitable for lighting a zone of said control key, said lighting means (200) comprising a light source and a light guide (210) adapted to guide light beam emitted by the light source to said zone that is to be lighted, the equipment being **characterized in that** the light guide (210) is distinct from said control key (130), **in that** said control key presents a front wall bordered by a peripheral rim (131), the rear face (130B) of said front wall and the inside face of said rim (131) of said control key (130) forming a housing that receives said lighting means (200), and **in that** said control key includes mounting means in said housing for fitting said lighting means behind the rear face (130B) of said front wall of the control key.

2. Equipment according to claim 1, **characterized in that** said lighting means (200) are fitted on the rear face of the control key (130).

3. Equipment according to claim 1 or claim 2, **characterized in that** said lighting means (200) are housed in the thickness of the control key (130).

4. Equipment according to claim 1, **characterized in that** the rear face of the control key (130) carries clamping jaws (133, 134) on either side of said assembled-together light guide (210) and light source.

5. Equipment according to claim 4, **characterized in that** the jaws (133, 134) are formed integrally with the control key by molding a plastics material.

6. Equipment according to any one of claims 1 to 5, **characterized in that** said control key (130) includes a front face provided with an elongate window (132) that extends in register with a light-diffusing portion (211) of the light guide (210).

7. Equipment according to any one of claims 1 to 6, **characterized in that** said light guide (210) is made of a molded plastic material such as transparent polycarbonate or transparent acrylonitrile polymethyl methacrylate.

8. Equipment according to any one of claims 1 to 7, **characterized in that** said light source comprises light-emitting diodes connected to a printed circuit.

9. Equipment according to claim 8, **characterized in that** said light guide (210) has means for mounting a support card (220) of said printed circuit.

10. Equipment according to claim 8 or claim 9, **characterized in that** said printed circuit is electrically powered by electrical conductors connected to the connection terminals of the equipment mechanism.

11. Equipment according to claim 8 or claim 9, **characterized in that** said printed circuit is electrically powered by storage batteries housed in said control key.

12. Equipment according to claim 8 or claim 9, **characterized in that** said printed circuit is electrically powered by an induction system.

## Patentansprüche

1. Elektrisches Gerät mit mindestens einer Bedienungstaste (130), die für den Anwender zur Betätigung von mindestens einem Gerätemechanismus zugänglich ist, sowie mit Beleuchtungsmitteln (200) zur Beleuchtung einer Zone der Bedienungstaste, wobei die Beleuchtungsmittel (200) eine Lichtquelle und einen optischen Leiter (210) umfassen, der den von der Lichtquelle abgestrahlten Lichtstrom bis zur beleuchtenden Zone leiten kann, **dadurch gekennzeichnet, dass** der optische Leiter (210) in Bezug auf die Bedienungstaste (130) separat ist, dass die Bedienungstaste eine Fassadenwand aufweist, die von einem peripheren Rand (131) umrandet ist, wobei die Rückseite (130B) der Fassadenwand und die Innenseite des Rands (131) der Bedienungstaste (130) eine Aufnahme für die Beleuchtungsmittel (200) bilden, und **dadurch gekennzeichnet, dass** die Bedienungstaste in der Aufnahme Montagemittel umfasst, um die Beleuchtungsmittel hinter der Rückseite (130B) der Fassadenwand der Bedienungstaste anzubringen.

2. Gerät nach Anspruch 1, **dadurch gekennzeichnet, dass** die Beleuchtungsmittel (200) an der Rückseite der Bedienungstaste (130) angebracht sind.

3. Gerät nach einem der Ansprüche 1 oder 2, **dadurch gekennzeichnet, dass** die Beleuchtungsmittel (200) in der Wandstärke der Bedienungstaste (130) untergebracht sind.

4. Gerät nach Anspruch 1, **dadurch gekennzeichnet, dass** die Rückseite der Bedienungstaste (130) mit Klemmen (133, 134) ausgestattet ist, die den optischen Leiter (210) und die Lichtquelle zusammen umschließen.

5. Gerät nach Anspruch 4, **dadurch gekennzeichnet, dass** die Klemmen (133, 134) zusammen mit der Bedienungstaste durch einen gussgeformten Kunststoff gebildet werden.

6. Gerät nach einem der Ansprüche 1 bis 5, **dadurch gekennzeichnet, dass** die Bedienungstaste (130) eine Fassade mit einem länglichen Fenster (132) umfasst, das sich gegenüber eines Bereichs der Lichtstreuung (211) des optischen Leiters (210) erstreckt.

7. Gerät nach einem der Ansprüche 1 bis 6, **dadurch gekennzeichnet, dass** der optische Leiter (210) aus einem gussgeformten Kunststoff wie einem durchsichtigen Polycarbonat oder einem durchsichtigen Methyl-Polymetacrylat-Acrylonitril hergestellt ist.

8. Gerät nach einem der Ansprüche 1 bis 7, **dadurch gekennzeichnet, dass** die Lichtquelle an eine gedruckte Schaltung angeschlossene Leuchtdioden umfasst.

9. Gerät nach Anspruch 8, **dadurch gekennzeichnet, dass** der optische Leiter (210) Montagemittel für eine Halteplatte (220) der gedruckten Schaltung umfasst.

10. Gerät nach einem der Ansprüche 8 oder 9, **dadurch gekennzeichnet, dass** die gedruckte Schaltung durch elektrische Leitungen, die an Anschlussklemmen des Gerätemechanismus angeschlossen sind, mit Strom versorgt wird.

11. Gerät nach einem der Ansprüche 8 oder 9, **dadurch gekennzeichnet, dass** die gedruckte Schaltung durch in der Bedienungstaste untergebrachte Energiespeicher mit Strom versorgt wird.

12. Gerät nach einem der Ansprüche 8 oder 9, **dadurch gekennzeichnet, dass** die gedruckte Schaltung durch ein Induktionssystem mit Strom versorgt wird.
